# EUROPÄISCHE PATENTSCHRIFT

(11) **EP 1 580 325 B1**
(45) Veröffentlichungstag und Bekanntmachung des Hinweises auf die Patenterteilung: **23.07.2008**
(21) Anmeldenummer: 04007477.5
(22) Anmeldetag: 26.03.2004
(51) Int. Cl.: E02D 5/66, E02D 5/38

(54) **Rohrbunker für die Aufnahme von Beton sowie Vorrichtung und Verfahren zum Herausziehen eines mehrteiligen Bohrrohrs aus einem Bohrloch und zum Verfüllen des Bohrlochs**
Hopper for holding concrete and method of withdrawing a mouldpipe off a bore and method of cementing a bore
Dépot pour béton et procédé de rétraction d' équipement de forage d' une forure

(43) Veröffentlichungstag der Anmeldung: 28.09.2005
(73) Patentinhaber: BAUER Maschinen GmbH, 86529 Schrobenhausen (DE)
(72) Erfinder: Stötzer, Erwin, 86551 Aichach (DE); Finkenzeller, Stefan Michael, 85084 Reichertshofen (DE)
(74) Vertreter: Wunderlich, Rainer

(56) Entgegenhaltungen:
- EP-A- 0 861 944
- DE-C- 467 831
- US-A- 5 647 690

## Beschreibung

Die Erfindung betrifft in einem ersten Aspekt einen Rohrbunker für die Aufnahme von Beton zum Verfüllen eines Bohrlochs. In weiteren Aspekten bezieht sich die Erfindung auf eine Vorrichtung sowie ein Verfahren zum Herausziehen eines mehrteiligen Bohrrohrs aus einem Bohrloch und zum Verfüllen des Bohrlochs.

Es ist bekannt, zum Stabilisieren des Erdreichs Betonpfähle in den Boden zu setzen. Hierzu werden unter Verwendung von mehrteiligen Bohrrohren zunächst geeignete Bohrungen niedergebracht, die anschließend mit Beton verfüllt werden. Um bei instabilem Erdreich ein Einbrechen der Wände des Bohrlochs nach dem Herausziehen des Bohrrohrs zu vermeiden, erfolgt das Verfüllen mit Beton unmittelbar beim Herausziehen des Bohrrohrs.

In diesem Zusammenhang ist bekannt, den flüssigen Beton durch das Bohrrohr in das Bohrloch zu leiten.

Da das im Bohrloch mit Beton auszufüllende Volumen größer ist als das Innenvolumen des herauszuziehenden Bohrrohrs muss, um das Bohrloch vollständig zu verfüllen, Beton von oben nachgeliefert werden.

Da die Bohrrohre erhebliche Längen aufweisen, ist das Herausziehen und Verfüllen eines Bohrlochs bisher sehr aufwändig.

Aus der EP 0 861 944 A1 ist eine Vorrichtung zum Herstellen von Materialsäulen im Boden bekannt. Die Vorrichtung weist eine Versenkeinheit mit Tiefenrüttler und Materialförderrohr auf. Am oberen Ende des Tiefenrüttlers bzw. des Förderrohres ist eine Beschickungsschleuse angeordnet, die einerseits gegenüber dem während des Betriebs unterhalb im Förderrohr gebildeten Druckraum und andererseits gegenüber der Umgebung druckdicht verschließbar ist. Zum Verschließen gegenüber dem Materialförderrohr ist bodenseitig an der Beschickungsschleuse eine Schleusentür vorgesehen.

Die US 5,647,690 offenbart einen gattungsgemäßen Rohrbunker, der zum Verfüllen von Hohlräumen im Boden zur Säulenerstellung vorgesehen ist. Bodenseitig am Rohrbunker ist ein Rohr vorgesehen, welches in den Boden eingefahren wird. Beim anschließenden Ziehen des Rohres wird Sand aus dem Bunker durch das Rohr in den entstehenden Hohlraum eingefüllt. Am Rohrbunker ist ein Ventil vorgesehen, mit dem der Materialfluss von dem Bunker durch das Rohr gestoppt werden kann, nachdem eine Säule verfüllt ist.

Aus der DE 467 831 C geht ein Füllschacht für Vortreibrohre hervor.

Aufgabe der Erfindung ist es, eine Einrichtung zu schaffen, mit der das Verfüllen eines Bohrlochs beim Herausziehen des Bohrrohrs deutlich erleichtert wird. Außerdem soll eine Vorrichtung und ein Verfahren zum Herausziehen eines mehrteiligen Bohrrohrs aus einem Bohrloch und zum Verfüllen des Bohrlochs angegeben werden.

Diese Aufgabe wird in einem ersten Gesichtspunkt der Erfindung durch den Rohrbunker mit den Merkmalen des Anspruchs 1 gelöst. In weiteren Aspekten der Erfindung wird diese Aufgabe durch die Vorrichtung mit den Merkmalen des Anspruchs 9 sowie durch das Verfahren mit den Merkmalen des Anspruchs 15 gelöst.

Vorteilhafte Ausführungsbeispiele des erfindungsgemäßen Rohrbunkers und der erfindungsgemäßen Vorrichtung sowie bevorzugte Varianten des erfindungsgemäßen Verfahrens sind Gegenstand der Unteransprüche.

Erfindungsgemäß wird ein Rohrbunker für die Aufnahme von Beton zum Verfüllen eines Bohrlochs geschaffen, der einen Behältergrundkörper mit mindestens einer Einlassöffnung zum Einfüllen des Betons und mit einer Auslassöffnung zum Austritt des Betons aufweist, wobei der Behältergrundkörper im Bereich der Auslassöffnung zum Anschließen eines Bohrrohrs ausgebildet ist und wobei im Bereich der Auslassöffnung eine Verschlusseinrichtung zum Verschließen der Auslassöffnung vorgesehen ist.

Als ein erster Kerngedanke der Erfindung kann angesehen werden, zum Nachliefern des Betons zum Verfüllen eines Bohrlochs beim Herausziehen des Bohrrohrs einen Rohrbunker vorzusehen, der im Wesentlichen aus einem Behältergrundkörper mit einer Einlassöffnung zum Einfüllen des Betons und mit einer Auslassöffnung zum Austritt des Betons besteht und der im Bereich der Auslassöffnung zum Anschließen eines Bohrrohrs ausgebildet ist.

Ein erster wesentlicher Vorteil eines solchen Rohrbunkers ist darin zu sehen, dass das Nachliefern des Betons damit besonders zuverlässig bewerkstelligt werden kann. Darüber hinaus ist der erfindungsgemäße Rohrbunker besonders einfach aufgebaut und kann damit kostengünstig gefertigt werden.

Bei einer besonders einfachen Variante weist der Behältergrundkörper im Wesentlichen eine Zylinderform mit einem einlassseitigen und/oder auslassseitigen konischen Endbereich auf. Der Behältergrundkörper kann dann beispielsweise aus einem Stahlrohr gefertigt sein. Um ein hohes Speichervolumen für den flüssigen Beton zu erzielen, ist es zweckmäßig, den Behältergrundkörper mit einem gegenüber dem Bohrrohr deutlich erhöhten Durchmesser auszubilden. Beispielsweise kann der Durchmesser des Behältergrundkörpers doppelt so groß bis dreimal so groß wie derjenige des Bohrrohrs sein. Der Winkel des konischen Endbereichs an der Auslassseite wird bevorzugt so gewählt, dass der flüssige Beton problemlos abfließen kann. Zweckmäßig beträgt dieser Winkel etwa 45°. Da dieses Erfordernis bei dem einlassseitigen konischen Endbereich nicht gegeben ist, kann dieser Endbereich flacher gehalten werden. Hierdurch kann bei im Wesentlichen denselben Außenabmessungen eine höhere Speicherkapazität des Rohrbunkers erzielt werden.

Der Anschluss an das Bohrrohr bzw. die Verbindung mit einer Betonzuführleitung gestaltet sich besonders einfach, wenn an dem einlassseitigen Endbereich ein Einlassstutzen und/oder an dem auslassseitigen Endbereich ein Auslassstutzen vorgesehen ist.

Bei einer bevorzugten Ausführungsform ist, um das Bohrdrehmoment über den Rohrbunker auf das Bohrrohr zu übertragen, der Auslassstutzen drehfest mit dem Bohrrohr verbunden.

In einfacher Weise kann das Drehmoment eines Drehantriebs auf den Rohrbunker übertragen werden, wenn außerdem der Einlassstutzen zum drehfesten Verbinden mit dem Drehantrieb ausgebildet ist. Solche drehfeste Verbindungen können durch geeignete Innen- oder Außenverzahnungen bereitgestellt werden.

Bei einer besonders bevorzugten Variante ist die Verschlusseinrichtung als schwenkbare Klappe ausgebildet. Dies ist unaufwändig und deshalb kostengünstig realisierbar und gewährleistet außerdem eine hohe Betriebssicherheit.

In diesem Zusammenhang ist es sinnvoll, wenn die Klappe um eine mittig angeordnete Achse schwenkbar ist. Auch bei anstehendem Betondruck kann dann die Klappe mit einem Minimum an Kräften geöffnet und geschlossen werden.

Die Verschlusseinrichtung kann prinzipiell in beliebiger Weise betätigt werden. Besonders einfach und zuverlässig kann die Verschlusseinrichtung aber hydraulisch oder mechanisch betätigt werden.

Die erfindungsgemäße Vorrichtung zum Herausziehen eines mehrteiligen Bohrrohrs aus einem Bohrloch und zum Verfüllen des Bohrlochs weist einen erfindungsgemäßen Rohrbunker, wie vorstehend beschrieben, und eine Hubeinrichtung zum Halten, Anheben und Absenken des Rohrbunkers und eines eventuell daran befestigten Bohrrohrs auf. Mit einer solchen Vorrichtung, die insbesondere zur Durchführung des nachstehend beschriebenen Verfahrens geeignet ist, gestaltet sich das Herausziehen eines mehrteiligen Bohrrohrs aus einem Bohrloch und das Verfüllen des Bohrlochs mit Beton besonders einfach.

Um in einer Situation, in der ein im Bohrloch befindliches Bohrrohr von dem Rohrbunker betrennt ist, zu verhindern, dass das Bohrrohr in das Bohrloch hineinsinkt, kann die Vorrichtung zweckmäßig eine Fixiereinrichtung zum Halten des Bohrrohrs aufweisen. Hierbei kann es sich beispielsweise um eine hydraulische Greif- oder Klemmeinrichtung handeln, die im Bedarfsfall betätigt wird. Zum Betätigen der Verschlusseinrichtung des Rohrbunkers und/oder zur Betätigung der Fixiereinrichtung ist zweckmäßig eine Hydraulikeinrichtung vorgesehen.

Bei einer besonders betriebssicheren Ausgestaltung ist auch die Hubeinrichtung hydraulisch oder mechanisch betätigbar.

Eine weitere bevorzugte Variante ist dadurch gekennzeichnet, dass die Hubeinrichtung einen Schlitten aufweist, der an einer vertikalen Führung verschiebbar angeordnet ist.

An diesem Schlitten kann der Rohrbunker drehbar gelagert sein. Bei einer zweckmäßigen Variante ist aber an dem Schlitten ein Drehantrieb für das Bohrrohr angeordnet, der seinerseits mit dem Rohrbunker drehfest verbunden ist.

Bei dem erfindungsgemäßen Verfahren zum Herausziehen eines mehrteiligen Bohrrohrs aus einem Bohrloch und zum Verfüllen des Bohrlochs wird das Bohrrohr zusammen mit einem endseitig angebrachten Rohrbunker soweit aus dem Bohrloch herausgezogen, bis ein Bohrelement freiliegt. Der Rohrbunker wird dann verschlossen und das freiliegende Bohrrohrelement wird von dem Rohrbunker und gegebenenfalls von weiteren, noch im Bohrloch befindlichen Bohrrohrelementen gelöst. Der Rohrbunker wird dann nach unten bewegt und mit dem nächsten Bohrrohrelement verbunden. Anschließend wird der Rohrbunker wieder geöffnet, so dass Beton durch das Bohrrohr in das Bohrloch fließen kann. Diese Schritte werden wiederholt, bis das Bohrrohr vollständig herausgezogen und das Bohrloch mit Beton verfüllt ist.

Ein Kerngedanke des erfindungsgemäßen Verfahrens kann darin gesehen werden, ein mehrteiliges Bohrrohr nicht mehr als Ganzes aus dem Bohrloch herauszuziehen sondern vielmehr nur soweit, bis ein einzelnes Rohrelement freiliegt und abgenommen werden kann. In diesem Zusammenhang lässt sich der erfindungsgemäße Rohrbunker besonders vorteilhaft einsetzen.

Ein wesentlicher Vorteil des erfindungsgemäßen Verfahrens ist darin zu sehen, dass der konstruktionsmäßige Aufwand zum Herausziehen des Bohrrohrs deutlich reduziert werden kann, da prinzipiell nur noch eine Hubhöhe notwendig ist, die im Wesentlichen der Länge eines Bohrrohrelements entspricht. Auf diese Weise können in erheblichem Umfang Kosten gespart werden.

Durch das zeitgleiche Einfüllen des Betons wird außerdem das Eindringen von Wasser in das Bohrloch verhindert.

Bei einer besonders bevorzugten Variante des Verfahrens wird ein im Bohrloch befindliches von der Hubeinrichtung gelöstes oder zu lösendes Bohrrohr festgehalten, während das freiliegende Bohrrohrelement herausgenommen wird. Auf diese Weise kann ein Ab- oder Einsinken des Bohrrohrs in das Bohrloch verhindert werden.

Die Verbindung zwischen Rohrbunker und Bohrrohr kann beispielsweise so ausgebildet sein, dass das Lösen des Rohrbunkers von dem Bohrrohr durch ein kurzes Drehen entgegen einer Bohrdrehrichtung erfolgen kann.

Um ein möglichst vollständiges Ausfüllen des Bohrlochs mit Beton zu erzielen, ist es außerdem zweckmäßig, wenn der Beton unter Druck in das Bohrloch eingebracht wird.

Weitere Merkmale und Vorteile des erfindungsgemäßen Rohrbunkers, der erfindungsgemäßen Vorrichtung und des erfindungsgemäßen Verfahrens werden nachstehend unter Bezugnahme auf die beigefügten schematischen Figuren beschrieben.

Dort zeigen:
- Fig. 1: eine perspektivische Ansicht eines erfindungsgemäßen Rohrbunkers;
- Fig. 2: eine Frontansicht des in Fig. 1 gezeigten Rohrbunkers;
- Fig. 3: eine perspektivische Ansicht einer Verschlusseinrichtung für einen erfindungsgemäßen Rohrbunker;
- Fig. 4: eine axiale Vorderansicht der Verschlusseinrichtung aus Fig. 3:
- Fig. 5: eine Draufsicht auf die verschlusseinrichtung aus Fig. 3;
- Fig. 6: eine Schnittansicht der Verschlusseinrichtung aus Fig. 3 entlang der Linien A-A in Fig. 4;
- Fig. 7: eine Schnittansicht der Verschlusseinrichtung aus Fig. 3 entlang der Linien B-B in Fig. 5; und
- Fig. 8: eine schematische Darstellung eines Ausführungsbeispiels einer erfindungsgemäßen Vorrichtung.

Ein Ausführungsbeispiel eines erfindungsgemäßen Rohrbunkers 10 wird im Zusammenhang mit den Fig. 1 und 2 beschrieben. Äquivalente Komponenten sind jeweils mit denselben Bezugszeichen gekennzeichnet.

Der erfindungsgemäße Rohrbunker 10 besteht im Wesentlichen aus einem Behältergrundkörper 12, an den sich einlassseitig und auslassseitig konische Endbereiche 28, 30 anschließen. Über eine Einlassöffnung 14 kann dabei flüssiger Beton in den Rohrbunker 10 eintreten und aus einer Auslassöffnung 16 in ein Bohrrohr austreten. An den einlassseitigen konischen Endbereich 20 schließt sich ein Einlassstutzen 32 an, der zum drehfesten Verbinden mit einem Drehantrieb mit einer Außenverzahnung 33 versehen ist. Wie aus Fig. 2 ersichtlich, sind in dem einlassseitigen konischen Endbereich 28 mehrere Öffnungen 17 ausgebildet, die zum Befüllen des Rohrbunkers 10 mit Beton aber auch zum Entlüften dienen können.

Der auslassseitige Endbereich 30 weist im Vergleich zu dem einlassseitigen konischen Endbereich 28 einen steileren Winkel auf, wodurch ein sicheres Abfließen von flüssigem Beton gewährleistet wird.

An den auslassseitigen konischen Endbereich 30 schließt sich ein Auslassstutzen 34 an, in dem eine Verschlusseinrichtung 18 zum Verschließen der Auslassöffnung 16 integriert ist.

Eine solche Verschlusseinrichtung 18 wird im Folgenden unter Bezugnahme auf die Fig. 3 bis 7 beschrieben. Die dort gezeigte Verschlusseinrichtung 18 ist als Klappenverschluss ausgebildet und besteht im Wesentlichen aus einem rohrförmigen Grundkörper 19, in dem eine Klappe 26 um eine mittige Achse 36 schwenkbar angeordnet ist. Der Rohrgrundkörper 19 kann selbst als Anschlussstutzen für den Rohrbunker ausgebildet sein. Zum Betätigen, insbesondere mit Hilfe einer Hydraulikeinrichtung, ist seitlich an dem rohrförmigen Grundkörper 19 eine Stelleinrichtung 42 vorgesehen. Um eine definierte Position der Klappe 26 in einem geschlossenen Zustand zu ermöglichen, sind auf der Innenseite des rohrförmigen Grundkörpers 19 insgesamt sechs Anschlagstifte 44 in jeweils gleichen Winkelabständen positioniert. Die genaue Position dieser Anschlagstifte 44 ist besonders deutlich aus den Fig. 4 und 6 ersichtlich.

Um entsprechend eine definierte Position der Klappe 26 in einer geöffneten Stellung zu gewährleisten, sind außerdem zwei Anschlagstreben 46 im Inneren des rohrförmigen Grundkörpers 19 angeordnet. Dies ist besonders klar in den Fig. 3, 4, 6 und 7 gezeigt. Eine Begrenzung der Bewegung der Klappe 26 in der geschlossenen und/oder geöffneten Stellung kann selbstverständlich auch mit anders geformten Anschlagelementen bewerkstelligt werden. Durch die Anschlagstreben 46 wird insbesondere ein eventuelles Flattern der Klappe 26 bei hohem Betondurchsatz verhindert.

In Fig. 8 ist ein Ausführungsbeispiel einer erfindungsgemäßen Vorrichtung 40 schematisch dargestellt.

Wesentliche Komponente der erfindungsgemäßen Vorrichtung 40 ist ein erfindungsgemäßer Rohrbunker 10, der drehfest mit einem Drehantrieb 56 verbunden ist. Außerdem ist der Rohrbunker 10 über den Drehantrieb 56 mit einer Hubeinrichtung 50 verbunden. Der Drehantrieb 56 ist an einem Schlitten 54 als Teil der Hubeinrichtung 50 befestigt. Entlang einer vertikalen Führung 52 ist der Schlitten 54 in Vertikalrichtung mit Hilfe einer Hydraulik verstellbar.

An der Unterseite des Rohrbunkers 10 ist als Teil eines Bohrrohrs 20 ein Bohrrohrelement 21 über eine Kupplung 23 drehfest angeordnet. Die Kupplung 23 kann durch kurzes Drehen entgegen einer Bohrdrehrichtung gelöst werden.

In Fig. 8 ist eine Situation dargestellt, bei der sich das Bohrrohr 20 teilweise in einem in den Erdboden 60 eingebrachten Bohrloch 22 befindet.

Bei dem erfindungsgemäßen Verfahren wird nun das Bohrrohr 20 mit Hilfe der Hubeinrichtung 50 soweit angehoben, bis das Bohrrohrelement 21 vollständig oberhalb des Erdbodens 60 liegt und somit entfernt werden kann. Hierzu wird der Rohrbunker 10 mit Hilfe der schematisch dargestellten Klappe 26 der Verschlusseinrichtung 18 verschlossen, so dass kein flüssiger Beton 24 mehr aus dem Rohrbunker 10 austreten kann. Anschließend wird das Bohrrohrelement 21 von dem Rohrbunker 10 und dem nachfolgenden Bohrrohrelement 25 gelöst. Das Bohrrohrelement 25 kann dann zweckmäßig mit Hilfe einer Fixiereinrichtung festgehalten werden, um zu verhindern, dass es in das Bohrloch 22 absinkt.

Im nächsten Verfahrensschritt wird der Rohrbunker 10 mit Hilfe der Hubeinrichtung 50 abgesenkt und mit dem nächsten Bohrrohrelement 25 verbunden. Nach Öffnen der Klappe 26 kann weiterer Beton 24 in das Bohrloch 22 fließen und die vorbeschriebenen Schritte können wiederholt werden, bis das Bohrrohr 20 vollständig, gegebenenfalls mit der Bohrspitze, aus dem Bohrloch 22 herausgezogen und das Bohrloch 22 vollständig mit Beton 24 verfüllt ist.

Mit dem erfindungsgemäßen Rohrbunker, der erfindungsgemäßen Vorrichtung und dem erfindungsgemäßen Verfahren ist das Herausziehen von mehrteiligen Bohrrohren aus einem Bohrloch und das gleichzeitige Verfüllen des Bohrlochs mit Beton in besonders einfacher Weise und mit deutlich reduziertem apparativem Aufwand möglich und es können deshalb in erheblichem Umfang Kosten gespart werden.

## Patentansprüche

1. Rohrbunker für die Aufnahme von Beton (24) zum Verfüllen eines Bohrlochs (22), insbesondere zur Durchführung des Verfahrens nach einem der Ansprüche 15 bis 17,
mit einem Behältergrundkörper (12) mit mindestens einer Einlassöffnung (14, 17) zum Einfüllen des Betons (24) und mit einer Auslassöffnung (16) zum Austritt des Betons, wobei im Bereich der Auslassöffnung (16) eine Verschlusseinrichtung (18) zum Verschließen der Auslassöffnung (16) vorgesehen ist,
**dadurch gekennzeichnet,**
**dass** der Behältergrundkörper (12) im Bereich der Auslassöffnung (16) mit einer lösbaren Kupplung (23) zum Anschließen eines Bohrrohrs (20) ausgebildet ist.

2. Rohrbunker nach Anspruch 1,
**dadurch gekennzeichnet,**
**dass** der Behältergrundkörper (12) im Wesentlichen eine Zylinderform mit einem einlassseitigen und auslassseitigen konischen Endbereich (28, 30) aufweist.

3. Rohrbunker nach einem der Ansprüche 1 oder 2,
**dadurch gekennzeichnet,**
**dass** an dem einlassseitigen Endbereich (28) ein Einlassstutzen (32) und an dem auslassseitigen Endbereich (30) ein Auslassstutzen (34) vorgesehen ist.

4. Rohrbunker nach einem der Ansprüche 1 bis 3,
**dadurch gekennzeichnet,**
**dass** die Verschlusseinrichtung (18) als schwenkbare Klappe (26) ausgebildet ist.

5. Rohrbunker nach Anspruch 4,
**dadurch gekennzeichnet,**
**dass** die Klappe (26) um eine mittig angeordnete Achse (36) schwenkbar ist.

6. Rohrbunker nach einem der Ansprüche 1 bis 5,
**dadurch gekennzeichnet,**
**dass** die Verschlusseinrichtung (18) hydraulisch oder mechanisch betätigbar ist.

7. Rohrbunker nach einem der Ansprüche 3 bis 6,
**dadurch gekennzeichnet,**
**dass** der Auslassstutzen (34) zum drehfesten Verbinden mit dem Bohrrohr (20) ausgebildet ist.

8. Rohrbunker nach einem der Ansprüche 3 bis 7,
**dadurch gekennzeichnet,**
**dass** der Einlassstutzen (32) zum drehfesten Verbinden mit einem Drehantrieb (56) ausgebildet ist.

9. Vorrichtung zum Herausziehen eines mehrteiligen Bohrrohrs (20) aus einem Bohrloch (22) und zum Verfüllen des Bohrlochs (22), insbesondere zur Durchführung des Verfahrens nach einem der Ansprüche 15 bis 18,
**gekennzeichnet durch**
einen Rohrbunker (10) nach einem der Ansprüche 1 bis 8 und
**durch** eine Hubeinrichtung (50) zum Halten, Anheben und Absenken des Rohrbunkers (10) und des Bohrrohrs (20).

10. Vorrichtung nach Anspruch 9,
**dadurch gekennzeichnet,**
**dass** zum Festhalten eines von der Hubeinrichtung (50) zu lösenden Bohrrohrs (20) eine Fixiereinrichtung vorgesehen ist.

11. Vorrichtung nach einem der Ansprüche 9 oder 10,
**dadurch gekennzeichnet,**
**dass** zum Betätigen der Verschlusseinrichtung (18) des Rohrbunkers (10) eine hydraulisch oder mechanisch betätigbare Einrichtung vorgesehen ist.

12. Vorrichtung nach einem der Ansprüche 9 bis 11,
**dadurch gekennzeichnet,**
**dass** die Hubeinrichtung (50) hydraulisch betätigbar ist.

13. Vorrichtung nach einem der Ansprüche 9 bis 12,
**dadurch gekennzeichnet,**
**dass** die Hubeinrichtung (50) einen Schlitten (54) aufweist, der an einer vertikalen Führung (52) verschiebbar angeordnet ist.

14. Vorrichtung nach Anspruch 13,
**dadurch gekennzeichnet,**
**dass** an dem Schlitten (54) ein Drehantrieb (56) für das Bohrrohr (20) angeordnet ist.

15. Verfahren zum Herausziehen eines mehrteiligen Bohrrohrs (20) aus einem Bohrloch (22) und zum Verfüllen des Bohrlochs (22),
**dadurch gekennzeichnet,**
**dass** das Bohrrohr (20) zusammen mit einem endseitig angebrachten Rohrbunker (10) so weit aus dem Bohrloch (22) herausgezogen wird, bis ein Bohrrohrelement (21) freiliegt,
**dass** der Rohrbunker (10) verschlossen wird,
**dass** das freiliegende Bohrrohrelement (21) von dem Rohrbunker (10) gelöst wird,
**dass** der Rohrbunker (10) nach unten bewegt und mit dem nächsten Bohrrohrelement (21) verbunden wird,
**dass** der Rohrbunker (10) wieder geöffnet wird, so dass Beton (24) durch das Bohrrohr (20) in das Bohrloch (22) fließen kann und
**dass** die vorgenannten Schritte wiederholt werden, bis das Bohrrohr (20) vollständig herausgezogen und das Bohrloch (22) mit Beton verfüllt ist.

16. Verfahren nach Anspruch 15,
**dadurch gekennzeichnet,**
**dass** ein im Bohrloch (22) befindliches und von dem Rohrbunker (10) zu lösendes Bohrrohr (22) festgehalten wird, während das freiliegende Bohrrohrelement (21) herausgenommen wird.

17. Verfahren nach einem der Ansprüche 15 oder 16,
**dadurch gekennzeichnet,**
**dass** der Beton (24) unter Druck in das Bohrloch (22) eingebracht wird.

## Claims

1. Hopper for receiving concrete (24) to fill a drill hole (22), in particular for carrying out the method according to any one of claims 15 to 17,
comprising a container base body (12) with at least one inlet opening (14, 17) for filling the concrete (24) and one outlet opening (16) for discharging the concrete, wherein a closing device (18) for closing the outlet opening (16) is provided in the portion of the outlet opening (16),
**characterized in that**
the container base body (12) is designed in the portion of the outlet opening (16) with a detachable coupling (23) for connecting a drill pipe (20).

2. Hopper according to claim 1,
**characterized in that**
the container base body (12) has a substantially cylindrical shape with a conical end portion (28, 30) located on the inlet and outlet side.

3. Hopper according to any one of claims 1 or 2,
**characterized in that**
on the end portion (28) located on the inlet side an inlet socket (32) is provided and on the end portion (30) located on the outlet side an outlet socket (34) is provided.

4. Hopper according to any one of claims 1 to 3,
**characterized in that**
the closing device (18) is designed as a pivotable flap (26).

5. Hopper according to claim 4,
**characterized in that**
the flap (26) can be pivoted about a centrally arranged axis (36).

6. Hopper according to any one of claims 1 to 5,
**characterized in that**
the closing device (18) can be operated hydraulically or mechanically.

7. Hopper according to any one of claims 3 to 6,
**characterized in that**
the outlet socket (34) is designed for the rotationally fixed connection with the drill pipe (20).

8. Hopper according to any one of claims 3 to 7,
**characterized in that**
the inlet socket (32) is designed for the rotationally fixed connection with a rotary drive (56).

9. Device for extracting a multi-part drill pipe (20) from a drill hole (22) and for filling the drill hole (22), in particular for carrying out the method according to any one of claims 15 to 18,
**characterized by**
a hopper (10) according to any one of claims 1 to 8
and
by a lifting device (50) for holding, lifting and lowering the hopper (10) and the drill pipe (20).

10. Device according to claim 9,
**characterized in that**
a fixing device is provided for retaining a drill pipe (20) which is to be detached from the lifting device (50).

11. Device according to any one of claims 9 or 10,
**characterized in that**
for operation of the closing device (18) of the hopper (10) a hydraulically or mechanically operated device is provided.

12. Device according to any one of claims 9 to 11,
**characterized in that**
the lifting device (50) can be operated hydraulically.

13. Device according to any one of claims 9 to 12,
**characterized in that**
the lifting device (50) has a carriage (54) that is arranged in a movable manner on a vertical guide (52).

14. Device according to claim 13,
**characterized in that**
on the carriage (54) a rotary drive (56) for the drill pipe (20) is arranged.

15. Method for extracting a multi-part drill pipe (20) from a drill hole (22) and for filling the drill hole (22),
**characterized in that**
the drill pipe (20), together with a hopper (10) mounted at the end, is extracted from the drill hole (22) up until a drill pipe element (21) is exposed,
**in that** the hopper (10) is closed,
**in that** the exposed drill pipe element (21) is detached from the hopper (10),
**in that** the hopper (10) is moved downwards and connected to the next drill pipe element (21),
**in that** the hopper (10) is reopened so that concrete (24) can flow through the drill pipe (20) into the drill hole (22) and
**in that** the aforementioned steps are repeated until the drill pipe (20) is completely extracted and the drill hole (22) is filled with concrete.

16. Method according to claim 15,
**characterized in that**
a drill pipe (20), which is located in the drill hole (22) and is to be detached from the hopper (10), is retained while the exposed drill pipe element (21) is being removed.

17. Method according to any one of claims 15 or 16,
**characterized in that**
the concrete (24) is introduced in a pressurized manner into the drill hole (22).

## Revendications

1. Trémie tubulaire destinée à recevoir du béton (24) pour le remplissage d'un trou de forage (22), en particulier pour appliquer le procédé selon l'une quelconque des revendications 15 à 17,
avec un corps de base de réservoir (12) comprenant au moins une ouverture d'entrée (14, 17) pour introduire le béton (24) et une ouverture de sortie (16) pour laisser sortir le béton, dans laquelle un dispositif de fermeture (18) est prévu au niveau de l'ouverture de sortie (16) pour fermer l'ouverture de sortie (16),
***caractérisée en ce que*** le corps de base de réservoir (12) est réalisé, au niveau de l'ouverture de sortie (16), avec un accouplement amovible (23) pour le raccordement d'un tube de forage (20).

2. Trémie tubulaire selon la revendication 1, ***caractérisée en ce que*** le corps de base de réservoir (12) présente pour l'essentiel une forme cylindrique avec une zone d'extrémité (28, 30) conique côté entrée et côté sortie.

3. Trémie tubulaire selon l'une quelconque des revendications 1 ou 2, ***caractérisée* en ce *qu'****un* embout d'entrée (32) est prévu dans la zone d'extrémité (28) côté entrée et un embout de sortie (34) dans la zone d'extrémité (30) côté sortie.

4. Trémie tubulaire selon l'une quelconque des revendications 1 à 3, ***caractérisée* en *ce que*** le dispositif de fermeture (18) est conformé en clapet pivotant (26).

5. Trémie tubulaire selon la revendication 4, ***caractérisée en* ce *que*** le clapet (26) peut pivoter autour d'un axe (36) placé au milieu.

6. Trémie tubulaire selon l'une quelconque des revendications 1 à 5, ***caractérisée en ce que*** le dispositif de fermeture (18) est actionnable hydrauliquement ou mécaniquement.

7. Trémie tubulaire selon l'une quelconque des revendications 3 à 6, ***caractérisée en ce que*** l'embout de sortie (34) est conformé pour une liaison immobile en rotation avec le tube de forage (20).

8. Trémie tubulaire selon l'une quelconque des revendications 3 à 7, ***caractérisée en* ce *que*** l'embout d'entrée (32) est conformé pour une liaison immobile en rotation avec un entraînement rotatif (56).

9. Dispositif pour retirer un tube de forage (20) en plusieurs parties hors d'un trou de forage (22) et pour remplir le trou de forage (22), en particulier pour appliquer le procédé selon l'une quelconque des revendications 15 à 18, ***caractérisé***
***par*** une trémie tubulaire (10) selon l'une quelconque des revendications 1 à 8, et *par* un dispositif de levage (50) pour tenir, soulever et abaisser la trémie tubulaire (10) et le tube de forage (20).

10. Dispositif selon la revendication 9, ***caractérisé en* ce qu'**un dispositif de fixation est prévu pour tenir un tube de forage (20) devant être détaché du dispositif de levage (50).

11. Dispositif selon l'une quelconque des revendications 9 ou 10, ***caractérisé en ce que**,* pour actionner le dispositif de fermeture (18) de la trémie tubulaire (10), il est prévu un dispositif actionnable hydrauliquement ou mécaniquement.

12. Dispositif selon l'une quelconque des revendications 9 à 11, ***caractérisé en* ce *que*** le dispositif de levage (50) est actionnable hydrauliquement.

13. Dispositif selon l'une quelconque des revendications 9 à 12, ***caractérisé en ce que*** le dispositif de levage (50) comporte un chariot (54) qui est placé mobile sur un guidage vertical (52).

14. Dispositif selon la revendication 13, ***caractérisé en ce que*** sur le chariot (54) est placé un entraînement rotatif (56) pour le tube de forage (20).

15. Procédé d'extraction d'un tube de forage (20) en plusieurs parties hors d'un trou de forage (22) et de remplissage du trou de forage (22),
***caractérisé***
***en* ce *que*** le tube de forage (20) est extrait du trou de forage (22) en même temps qu'une trémie tubulaire (10) montée à l'extrémité, jusqu'à ce qu'un élément de tube de forage (21) soit dégagé,
***en ce que*** l'on ferme la trémie tubulaire (10),
***en ce que*** l'élément de tube de forage (21) dégagé est détaché de la trémie tubulaire (10),
***en* ce *que*** la trémie tubulaire (10) est déplacée vers le bas et assemblée avec l'élément de tube de forage (21) suivant,
***en ce* qu'**on rouvre la trémie tubulaire (10), de telle sorte que le béton (24) puisse s'écouler dans le trou de forage (22) à travers le tube de forage (20), et
***en* ce *que*** les étapes ci-dessus sont répétées jusqu'à ce que le tube de forage (20) soit complètement extrait et que le trou de forage (22) soit rempli de béton.

16. Procédé selon la revendication 15, ***caractérisé en* ce *qu'****on* tient un tube de forage (22) situé dans le trou de forage (22) et devant être détaché de la trémie tubulaire (10), pendant que l'on retire l'élément de tube de forage (21) dégagé.

17. Procédé selon l'une quelconque des revendications 15 ou 16, ***caractérisé en ce que*** le béton (24) est introduit sous pression dans le trou de forage (22).
